# EUROPÄISCHE PATENTSCHRIFT

(11) **EP 0 584 650 B1**
(45) Veröffentlichungstag und Bekanntmachung des Hinweises auf die Patenterteilung: **10.06.1998**
(21) Anmeldenummer: 93112861.5
(22) Anmeldetag: 11.08.1993
(51) Int. Cl.: H01P 3/00

(54) **Koplanarer Wellenleiter mit geringem Wellenwiderstand**
Coplanar waveguide with low wave impedance
Ligne coplanaire à impédance charactéristique basse

(30) Priorität: 26.08.1992 DE 4228349
(43) Veröffentlichungstag der Anmeldung: 02.03.1994
(73) Patentinhaber: Daimler-Benz Aktiengesellschaft, 70546 Stuttgart (DE)
(72) Erfinder: Kosslowski, Stefan, Dr., D-89231 Neu-Ulm (DE); Koster, Norbert H.L., Dr., D-52457 Aldenhoven (DE); Bertenburg, Ralf, D-47798 Krefeld (DE); Wolff, Ingo, Prof. Dr., D-52076 Aachen (DE)
(74) Vertreter: Fröhling, Werner Otto, Dr.

(56) Entgegenhaltungen:
- EP-A- 0 078 187
- EP-A- 0 492 357
- US-A- 4 463 323
- US-A- 5 105 171
- PATENT ABSTRACTS OF JAPAN vol. 12, no. 261 (E-636)22. Juli 1988 & JP-A-63 046 801 (NIPPON TELEGRAPH & TELEPHONE CORP.) 27. Februar 1988

## Beschreibung

Die Erfindung betrifft einen koplanaren Wellenleiter nach dem Oberbegriff des Patentanspruchs 1.

Derartige Wellenleiter finden z.B. Verwendung in monolithisch integrierten Mikrowellenschaltkreisen (MMIC), die in koplanarer Wellenleitertechnik, sogenannter CPW-Technik, hergestellt werden.

Verglichen mit der Mikrostreifenleiter-Technik (siehe u.a. T. Hiraoka et al., IEEE Trans. Microwave Theory Tech., Vol. MTT-37 (1989), S. 1569 bis 1575) hat die CPW-Technik den Vorteil, daß die Leitungsstruktur auf der Vorderseite aufgebracht wird.

Deshalb entfällt das Dünnen des Substrates, die via-hole-Technik und die Rückseitenmetallisierung des Substrates. In Verbindung mit der Realisierung von MMIC's in CPW-Technik erweist es sich mitunter als notwendig, Koplanarleitungen mit sehr geringen Wellenwiderständen auszulegen. Beispielsweise werden Transmissionleitungen für MMIC'S mit charakteristischen Impedanzen von kleiner als Z_{L} = 30Ω benötigt. Aus feldtheoretischen Betrachtungen ist bekannt, daß die Impedanzen von koplanaren Wellenleitern (CPW) hauptsächlich durch das Verhältnis von Steifenbreite w zu Schlitzbreite s bestimmt wird.

Um z.B. für MMIC'S auf GaAs, deren Leitungsstrukturen typischerweise eine Metallisierungsdicke von 3µ aufweisen, charakteristische Impedanzen von Z_{L} = 30Ω zu realisieren, müssen diese CPW's ein Verhältnis w/s ≈ 10 aufweisen (beispielsweise Streifenbreite w = 50µ und Schlitzbreite s = 5µ).

Außer dem physikalisch ungünstigen Verhältnis von w/s = 10 hat eine derartige Leitungsstruktur den Nachteil, daß ein großer Chip benötigt wird, wenn Leitungen mit einer Länge von 1 = 1mm hergestellt werden sollen unter Berücksichtigung von minimalen Krümmungsradien rₘᵢₙ = w + 2s. Diese Grenze für den minimalen inneren Radius der Koplanarleitung ist notwendig, um Kopplungseffekte zu vermeiden. Die Schwierigkeit koplanare Leitungen mit charakteristischen Impedanzen unterhalb von z_{L}=30Ω herzustellen, liegt darin, daß für immer kleiner werdende Impedanzen das Verhältnis w/s drastisch ansteigt.

Eine Verwendung von zwei Koplanarleitungen, die über einen Wilkinsonkoppler verbunden sind, in einem Mischer ist aus der EP-A2 0 078 187 bekannt. Jedoch sind die Koplanarleitungen derart angeordnet, daß keine Wellenleiter mit Impedanzen unterhalb Z_{L} = 30Ω herstellbar sind.

Der Erfindung liegt deshalb die Aufgabe zugrunde einen koplanaren Wellenleiter mit geringem Wellenwiderstand anzugeben, der technisch einfach und zuverlässig herstellbar ist und der einen geringen Platzbedarf erfordert.

Diese Aufgabe wird gelöst durch die im kennzeichnenden Teil des Patentanspruchs 1 angegebenen Merkmale. Vorteilhafte Ausgestaltungen und/oder Weiterbildungen sind den Unteransprüchen zu entnehmen.

Die Erfindung wird anhand eines Ausführungsbeispiels beschrieben unter Verwendung von Zeichnungen.

In FIG. 1 ist eine Teststruktur auf einem GaAs-Substrat mit zwei parallel geschalteten 60Ω-Leitungen 1 und 2 und einer 30Ω-Leitung 4 dargestellt.

FIG. 2 zeigt einen vierstufigen monolithisch integrierten 30GHz-Verstärker auf GaAs in Koplanartechnik, bei dem vier parallel geschaltete Koplanarleitungen P verwendet werden.

Mit den erfindungsgemäßen Koplanarleitungen werden Wellenleiter mit geringen Wellenwiderständen realisiert, die gleichzeitig ein geringes Verhältnis von w/s besitzen. Es werden zwei identische Transmissionsleitungen verwendet, jede mit der gewünschten Länge, aber mit doppelt so hoher Impedanz als wie benötigt. Luftbrücken-T-Übergänge, die aus der Veröffentlichung Koster et al., Proc. EMC 1989, London, S. 666 bis 671 bekannt sind, werden an den Verzweigungspunkten der beiden koplanaren Wellenleiter angebracht, um höhere Moden zu unterdrücken. Die beiden koplanaren Leitungen besitzen z.B. eine Schlitzbreite von s = 12µm und eine Streifenbreite von w = 10µm mit einer Impedanz von Z_{L} = 60Ω. Die Länge der Transmissionsleitungen beträgt z.B. 1 = 2mm. Durch die Parallelschaltung zweier 60Ω-Leitungen in CPW-Technik kann das elektrische Verhalten einer 30Ω-Leitung (s = 5µm, w = 50µm, 1 = 2mm) realisiert werden. Eine Teststruktur, die eine 30Ω-Koplanarleitung 4 und eine Parallelschaltung P zweier 60Ω-Leitungen 1 und 2 und einen Luftbrücken-T-Übergang 3 enthält, ist in FIG. 1 dargestellt.

In Filternetzwerken ist die Parallelschaltung von Koplanarleitungen auf Luftbrücken-Kreuz-Verzweigungen oder allgemeine Mehrfachverzweigungen erweiterbar. FIG. 2 zeigt ein Beispiel für eine Ka-Band GaAs-Verstärkerschaltung, die vier parallel geschaltete Koplanarleitungen P enthält. Dieser vierstufige monolithisch integrierte Verstärker ist für Frequenzen von 30 GHz geeignet, wobei lediglich sehr geringe Wellenwiderstände auftreten.

Die Erfindung ist jedoch nicht auf die im Ausführungsbeispiel angegebene Koplanarleitungen beschränkt, sondern es kann z.B. durch Parallelschaltung von zwei identischen 40Ω-Leitungen (auf GaAs beispielsweise Schlitzweite s = 10µm, Streifenbreite w = 35µm, Metallisierungshöhe t = 3µm) das Verhalten einer 20Ω-Leitung realisiert werden. Eine derartige 20Ω-Leitung ist in konventioneller CPW-Technik auf GaAs nicht mehr realisierbar.

Desweiteren ist auch die Verwendung anderer Substratmaterialien wie z.B. Si oder InP zur Herstellung von MMIC's in CPW-Technik möglich.

## Patentansprüche

1. Koplanarer Wellenleiter, insbesondere für Mikrowellenschaltungen, dadurch gekennzeichnet, daß der koplanare Wellenleiter zwei identische Koplanarleitungen (1, 2) mit dem Wellenwiderstand Z_{L} enthält, und daß durch Parallelschaltung der Koplanarleitungen (1, 2) ein koplanarer Wellenleiter mit einer charakteristischen Impedanz von Z_{L/2} entsteht.

2. Koplanarer Wellenleiter nach Anspruch 1, dadurch gekennzeichnet, daß im Bereich der Aufspaltung des Wellenleiters Luftbrücken-T-Übergänge (3) angebracht sind.

3. Koplanarer Wellenleiter nach Anspruch 1, dadurch gekennzeichnet, daß in Filternetzwerken Luftbrücken-Kreuz-Verzweigungen an den Verzweigungspunkten des Wellenleiters angebracht sind.

4. Koplanarer Wellenleiter nach einem der vorhergehenden Ansprüche, dadurch gekennzeichnet, daß durch eine Parallelschaltung von zwei identischen 60Ω-Koplanarleitungen ein koplanarer Wellenleiter mit einer charakteristischen Impedanz von 30Ω herstellbar ist.

5. Koplanarer Wellenleiter nach Anspruch 4, dadurch gekennzeichnet, daß die parallelgeschalteten 60Ω-Koplanarleitungen eine Länge von 1 = 2mm, eine Schlitzweite s = 12µm und eine Streifenbreite w = 10µm besitzen.

## Claims

1. Coplanar waveguide, especially for microwave circuits, characterised thereby that the coplanar waveguide comprises two identical coplanar ducts (1, 2) with the wave impedance Z_{L} and that through parallel connection of the coplanar ducts (1, 2) a coplanar waveguide with a characteristic impedance of Z_{L/2} results.

2. Coplanar waveguide according to claim 1, characterised thereby that air bridge T-transitions (3) are formed in the region of the division of the waveguide.

3. Coplanar waveguide according to claim 1, characterised thereby that air bridge cross branches are formed at the branch points of the waveguide in filter networks.

4. Coplanar waveguide according to one of the preceding claims, characterised thereby that a coplanar waveguide with a characteristic impedance of 30Ω is producible by a parallel connection of two identical 60Ω coplanar ducts.

5. Coplanar waveguide according to claim 4, characterised thereby that the parallel-connected 60Q coplanar ducts possess a length of I = 2 millimetres, a slot width s = 12 microns and a strip width w = 10 microns.

## Revendications

1. Guide d'ondes coplanaire, en particulier pour circuit micro-ondes, caractérisé en ce que le guide d'ondes coplanaire comporte deux lignes coplanaires identiques (1, 2) d'impédance caractéristique Z_{L}, et en ce que par montage en parallèle des lignes coplanaires (1, 2), est obtenu un guide d'ondes coplanaire d'impédance caractéristique Z_{L} /2.

2. Guide d'ondes coplanaire selon la revendication 1, caractérisé en ce qu'à proximité de la séparation du guide d'ondes sont disposées des transitions T à pont d'air (3).

3. Guide d'ondes coplanaire selon la revendication 1, caractérisé en ce que, dans des réseaux de filtres, des dérivations en croix à pont d'air sont disposées aux points de dérivation du guide d'ondes.

4. Guide d'ondes coplanaire selon l'une quelconque des revendications précédentes, caractérisé en ce que, par un montage parallèle de deux lignes coplanaires 60Ω identiques, peut être réalisé un guide d'ondes coplanaire d'impédance caractéristique de 30Ω.

5. Guide d'ondes coplanaire selon la revendication 4, caractérisé en ce que les lignes coplanaires 60Ω montées en parallèle possèdent une longueur de 1 = 2 mm, une largeur de fente s = 12µm, et une largeur de bande w = 10µm.
